# EUROPÄISCHE PATENTSCHRIFT

(11) **EP 0 074 478 B1**
(45) Veröffentlichungstag und Bekanntmachung des Hinweises auf die Patenterteilung: **04.12.1985**
(21) Anmeldenummer: 82106558.8
(22) Anmeldetag: 21.07.1982
(51) Int. Cl.: H01P 1/04

(54) **Flanschverbindung für rechteckige Hohlleiterrohre**
Flange-type connection for rectangular wave guides
Joint pour guides d'ondes rectangulaires

(30) Priorität: 22.08.1981 DE 3133362
(43) Veröffentlichungstag der Anmeldung: 23.03.1983
(73) Patentinhaber: DORNIER SYSTEM GmbH, D-7990 Friedrichshafen 1 (DE)
(72) Erfinder: Flacke, Joachim, Dipl.-Ing., D-7997 Immenstaad (DE)
(74) Vertreter: Landsmann, Ralf, Dipl.-Ing.

## Beschreibung

Die Erfindung betrifft eine Flanschverbindung für rechteckige Hohlleiterrohre.

Hohlleiter werden zur Übertragung von hochfrequenten elektromagnetischen Wellen mit Frequenzen größer 1 GHz verwendet. Für längere Übertragungsstrecken müssen mehrere Hohlleiterrohre miteinander verbunden werden. Die einfachste Verbindung ist das luftspaltfreie Anflanschen der Rohre. Die Flansche sind Platten mit Schraubdurchführungen. Für die Verbindung zweier Hohlleiter werden diese Flansche fluchtend aufeinandergelegt und mit Schrauben fest verbunden. Eine weitere Möglichkeit ist die »choke-flange« Verbindung, bei der sich die Rohre selbst nicht berühren, bei der sich aber die Flansche außen berühren, und innen eine Ausnehmung der Dicke d, die klein gegenüber der Wellenlänge J ist, aufweisen. Für die Herstellung der Verbindung sind zwei λ/4-Leitungen notwendig. Die Flansche sind rund und bilden die beiden Leitungen durch eine kreisförmige Nut in einem Flansch und durch den Abstand d zwischen den beiden Flanschen. Die beiden λ/4-Leitungen stehen senkrecht aufeinander. Solche Flanschverbindungen werden in der Raumfahrt eingesetzt, wenn Antennen fernbedient ausgefahren werden müssen.

Während des Fluges sind die einzelnen Hohlleiter zusammengefaltet. Zum Betrieb im Orbit werden sie aneinandergeklappt.

Nachteilig ist die große Bauhöhe der runden Flansche, die ein Zusammenfalten der einzelnen Hohlleiter auf engstem Raum nicht erlaubt, sowie ihr durch die Größe bedingtes relativ hohes Gewicht. Gerade in der Raumfahrt sind aber Bauteile gefordert, die ein geringes Gewicht haben und auf kleinstem Raum verstaubar sind.

Aus der GB-PS 844 856 sind Flanschverbindungen bekannt, die einen rechteckförmigen Querschnitt aufweisen, wobei das eine Flanschstück mit i/4-Leitungen versehen ist, die als beiderseits der Hohlleiterbreitseiten in die Stirnfläche des Flanschstückes eingelassen und parallel zu den Hohlleiterbreitseiten verlaufende Nuten ausgebildet sind, deren sich in axialer Richtung der Richtung der Hohlleiter erstreckenden Nuttiefe λ/4 beträgt. Die Stirnfläche des gleichen Flanschstückes ist jeweils im gesamten sich über die Flanschbreite erstreckenden Bereich zwischen der dem Hohlleiter nächstliegenden Nutkante und der breiten Hohlleiterinnenkante mit einer Ausnehmung geringer Tiefe versehen, die bei in der Trennebene der Hohlleiterschmalseite dichtanliegendem Gegenflansch einen Spalt der Länge Ä/4 bildet, der sich in dem durch die Nut gebildeten Spalt der Länge λ/4 fortsetzt. Nachteilig ist die immer noch relativ große Bauhöhe der Flansche sowie das Erfordernis eines exakten Aneinanderliegens, die eine ebenso exakte Führung in den Scharnieren erfordert.

Aus G. Bondoures et al, »Circuits pour ondes guidees« Dunod, Bruxelles 1975, Seiten 131 und 132, ist eine Hohlleiterflanschverbindung bekannt, bei der ein zur Hohlleiterlängsrichtung paralleler Schlitz (P) vorgesehen ist. Die parallele Führung des Schlitzes (P) erlaubt eine sehr schmale Bauweise des Flansches, ermöglicht aber kein Klappen um eine Achse, die nahe am Flanschteil verläuft, und damit kein kompaktes Verstauen der Flanschteile.

Aus H. Meinke, F. W. Gundlach »Taschenbuch der Hochfrequenztechnik« Verlag Springer Berlin 1968, Seiten 406 und 407 sind stoßfreie Hohlleiterverbindungen bekannt, die Kontaktflächen aufweisen. An den Stoßstellen sind A/2-Leitungen vorgesehen. In zwei Ausführungsformen ist ein A/2-Sack entweder um 90°C oder um 180°C geknickt gezeigt. Insbesondere bei der um 180° geknickten Lösung wird eine Breitenverminderung des Flansches erreicht. Bei dieser Ausführung ist jedoch, wie auch bei der Ausführung der vorangehenden Literaturstelle, ein Klappen um die Achse, die nahe am Flansch angebracht ist, nicht möglich. Dieser Flansch ist damit ebenfalls nicht für ein kompaktes Verstauen geeignet.

Der Erfindung liegt die Aufgabe zugrunde, eine Flanschverbindung für rechteckige Hohlleiterrohre zu schaffen, die gute Übertragungseigenschaften hat, leicht ist, einfach handzuhaben ist und ein kompaktes Verstauen der Hohlleiter durch geringe Querschnittsabmessungen erlaubt.

Diese Aufgabe wird erfindungsgemäß gelöst durch eine Flanschverbindung mit den im Patentanspruch genannten Merkmalen.

Vorteilhaft an der Erfindung ist die geringe Bauhöhe, die ein kompaktes Zusammenklappen der einzelnen Rohre ermöglicht, die guten Übertragungseigenschaften (Dämpfung < 0,05 dB bei C-Band Hohlleitern) und die volle Funktionsfähigkeit auch bei unexaktem Aneinanderklappen mm).

Die Erfindung wird anhand zweier Figuren näher erklärt:
Fig. 1 zeigt eine erfindungsgemäße Flanschverbindung im Schnitt,
Fig. 2 zeigt eine Draufsicht auf einen Flansch.

Die Fig. 1 zeigt eine erfindungsgemäße Flanschverbindung im Schnitt von der Schmalseite aus gesehen. Sie verbindet die beiden rechteckigen Hohlleiterrohre 1 und 2, die die Schmalseitenbreite b besitzen, über die beiden Flansche 3 und 4. Die parallel zur Hohlleitertrennebene T ausgerichteten Stirnflächen 6 und 7 liegen sich im Betrieb im Abstand d, der klein gegenüber der Wellenlänge ist, gegenüber. Die Flansche berühren sich auch außen nicht. Die zur Kurzschlußtransformation nötigen beiden Ä/ 4-Leitungen werden von der nutförmigen Aussparung 5 und dem Spalt 8 gebildet. Durch die erste Ä/4-Leitung 5 wird ein Kurzschluß in einen Leerlauf transformiert (Leitung mit hohem Wellenwiderstand). Die zweite Ä/4-Leitung 8 transformiert den Leerlauf in einen Kurzschluß (Leitung mit kleinem Wellenwiderstand).

Die Abstandshalterung erfolgt auf bekannte Weise im Scharnier (nicht gezeigt) oder durch Anschläge außerhalb des Flansches. Durch die hier gewählte Bauart wird die Gesamthöhe des Flansches minimal, die Rohre können zum Transport mittels eines hier nicht gezeigten Scharniers eng aufeinandergeklappt werden. Die Schmalseiten des Flansches erhalten keine spezielle Form. Der dort auftretende Schlitz 5, 8 beeinflußt das Feld nicht.

Die Steigerung der Schrägen 9 und 10 wird so gewählt, daß ein Klappen der Hohlleiter aus dem verpackten Zustand in den betriebsbereiten Zustand möglich ist und die Höhe der gesamten Anordnung minimal ist.

Die Fig. 2 zeigt eine Draufsicht auf die Stirnseite des Flansches 3 mit dem Rohr 1 (schwarz eingezeichnet), den Schrägen 9, den Nuten 5 und den äußeren Nutkanten 11.

## Patentansprüche

Flanschverbindung mit rechteckigem Querschnitt für rechteckige Hohlleiterrohre, wobei das eine Flanschstück mitÄ/4-Leitungen versehen ist, die als beiderseits der Hohlleiterbreitseiten in die Stirnfläche des Flanschstückes eingelassene und parallel zu den Hohlleiterbreitseiten verlaufende Nuten ausgebildetsind, deren sich in axialer Richtung der Hohlleiter erstreckende NuttiefeZ/4 beträgt und die anderen λ/4-Leitungen durch Spalte zwischen den Strirnflächen der Flanschstücke gebildet werden, die sich jeweils im gesamten sich überdie Flanschbreite erstreckenden Bereichzwischen der dem Hohlleiter nächstliegenden Nutkante und der breiten Hohlleiterinnenkante bilden, wenn die Flanschstückerichtung positioniert sind, dadurch gekennzeichnet, daß die Ebenen (9) der Stirnflächen des Flanschstückes (3) im Bereich der Spalte (8) und die Hohlleitertrennebene (T) einen spitzen Winkel derart einschließen, daß die Querschnittsabmessung des Flanschstückes (3) in Richtung der Hohlleiterschmalseite mit wachsendem Abstand der Querschnittsebene von der Hohlleitertrennebene (T) beiderseits der Hohlleiterachse (A) gleichmäßig zunimmt, daß ein entsprechend spiegelsymmetrisch ausgebildetes Gegenflanschstück (4) vorgesehen ist, und daß sich die Flansche (3, 4) in Betriebsstellung nicht berühren, sondern ein Spalt definierter Breite (d) zwischendenparallelzurHohlleitertrennebene(T) ausgerichteten inneren Stirnflächenteilen (6, 7) beider Flanschstücke (3, 4) und zwischen den äußeren Nutkanten (11) und dem Gegenflansch (4) verbleibt.

## Claims

Flange-type connection for rectangular waveguide, one flange-piece being provided with 1/ 4-conductors, which are formed as slots which are on both sides of the waveguides broadsides imbeded in the front of the flange piece and running parallel to the waveguides broadsides, whose slot depth which reaches in axial direction is A/4, and the other 2/4-conductors are being formed by slits between the fronts of the flange pieces, which develop respectively within the total range between the slot edge closest to the waveguide and the wide waveguide running edge, that reaches across the width of the flange, it the flange pieces are in the right position, thereby characterized that the planes (9) of the fronts of the flange piece (3) within the range of the slits (8) and the waveguide junction (T) enclose an acute angle in such a way, that the cross sectional dimension of the flange piece (3) increases constantly in direction of the waveguide narrow side with growing distance of the cross sectional planes from the waveguide junction (T) on both sides of the waveguide axis (A), so that a counter flange piece (4) formed correspondingly mirror symmetrical is provided and that the flanges (3, 4) don't touch when in operating position, but that there remains a slit of defined width (d) between the inner front piece arranged parallel to the waveguide junction (T) of both flange pieces (3, 4) and between the outer slot edges (11) and the counter flange (4).

## Revendications

1. Liaison à bride de section rectangulaire pour guides d'ondes tubulaires de section rectangulaire, dans laquelle une bride munie de lignes quart d'onde qui sont introduites dans la surface frontale de la bride de part et d'autre des grands côtés des guides d'ondes et sont constituées sous forme de rainures parallèles aux petits côtés dudit guide d'ondes, la profondeur de la rainure qui s'étend en direction axiale du guide d'ondes étant Â/4 et les autres lignes quart d'onde étant constituées par des interstices entre les surfaces frontales des brides formés chacun dans toute la zone s'étendant sur la largeur des brides entre le bord de la rainure qui est le plus proche du guide d'ondes et le bord interne large du guide d'ondes, quand les brides sont correctement en position, caractérisée par le fait que les plans (9) des surfaces frontales des brides (3) délimitent dans la région de l'interstice (8) et du plan de séparation (T) du guide d'ondes un angle aigu, que la dimension en section transversale de la bride (3) augmente régulièrement en direction du petit côté du guide d'ondes tandis que la distance entre le plan en section transversale et le plan de séparation (T) du guide d'ondes augmente des deux côtés de l'axe (A) du guide d'ondes, qu'il est prévu une contrebride correspondante (4) constituée de façon symétrique en miroir, et que les brides (3, 4) ne se touchent pas quand elles sont en position de fonctionnement mais qu'un interstice de largeur définie (d) subsiste entre les parties (6, 7) des surfaces frontales internes orientées parallèlement au plan de séparation (T) des deux brides (3, 4) du guide d'ondes et entre les bords externes (11) de la rainure et la contrebride (4).
